# EUROPÄISCHE PATENTSCHRIFT

(11) **EP 1 395 736 B1**
(45) Veröffentlichungstag und Bekanntmachung des Hinweises auf die Patenterteilung: **17.08.2005**
(21) Anmeldenummer: 02778879.3
(22) Anmeldetag: 05.06.2002
(51) Int. Cl.: E21F 1/00, F24F 13/14

(54) **ABSAUGVORRICHTUNG FÜR EINEN TUNNEL**
SUCTION DEVICE FOR A TUNNEL
DISPOSITIF D'ASPIRATION POUR TUNNEL

(30) Priorität: 13.06.2001 DE 10128550; 26.07.2001 DE 10136097; 08.03.2002 DE 10210102
(43) Veröffentlichungstag der Anmeldung: 10.03.2004
(73) Patentinhaber: HiServ Gebäudedienstleistungen GmbH, 40235 Düsseldorf (DE)
(72) Erfinder: LEHNHÄUSER, Frank, 56477 Renerrod (DE); NOBIS, Volkhard, 40667 Meerbusch (DE)
(74) Vertreter: Gesthuysen, von Rohr & Eggert
(86) Internationale Anmeldenummer: PCT/EP2002/006113
(87) Internationale Veröffentlichungsnummer: WO 2002/101198

(56) Entgegenhaltungen:
- EP-A- 1 081 331
- WO-A-00/20803
- WO-A-97/34096
- DE-A- 3 402 814
- DE-A- 19 533 502
- DE-A- 19 837 695
- DE-A- 19 919 701
- DE-B- 1 069 658
- DE-C- 10 026 601
- DE-U- 29 911 569
- FR-A- 2 778 429
- US-A- 4 223 832

## Beschreibung

Die Erfindung betrifft eine Absaugvorrichtung nach dem Oberbegriff des Anspruchs 1.

Eine Vorrichtung der eingangs genannten Art ist beispielsweise aus der europäischen Offenlegungsschrift 1 081 331 bekannt. Bei einer Ausführungsform dieser bekannten Absaugvorrichtung ist im oberen Teil des Tunnels eine Zwischendecke eingezogen, über der sich ein von seitlichen Wandungen mit entsprechenden Abluftkanalöffnungen begrenzter Abluftkanal befindet. In der Zwischendecke befinden sich seitlich Absaugöffnungen, die wiederum mit unterhalb der Zwischendecke angeordneten Wirbelhauben entweder über Leitbleche oder Rohre in Verbindung stehen. Die Wirbelhauben befinden sich dabei an den Seitenwänden des Tunnels.

Auch die Vorrichtung gemäß der deutschen Schrift DE 299 11 569 U1 offenbart eine Absaugvorrichtung für einen Tunnel.

Die bekannte Vorrichtung hat zunächst den Nachteil, daß sie einen erheblichen Tunnelquerschnitt erfordert, was mit erheblichen Kosten bei der Tunnelherstellung verbunden ist. Darüber hinaus ist die bekannte Absaugvorrichtung auch vergleichsweise aufwendig aufgebaut und besteht aus einer Vielzahl von Bauteilen. Schließlich erfordert gerade die nachträgliche Montage der bekannten Absaugvorrichtung eine erhebliche Montagezeit, wobei in der Regel der Tunnel während dieser Zeit komplett gesperrt werden muß.

Aufgabe der vorliegenden Erfindung ist es daher, eine Absaugvorrichtung der eingangs genannten Art zur Verfügung zu stellen, die einfach und kostengünstig aufgebaut ist und die einfach und schnell sowohl in Neubauten als auch in bestehende Tunnelanlagen eingebaut werden kann.

Die vorgenannte Aufgabe ist erfindungsgemäß gelöst durch die kennzeichnenden Merkmale des Anspruchs 1. Damit ergibt sich eine Kombination von Sammelkanal und Wirbelhaube zu einer Baueinheit zur sicheren Erfassung der Rauchgase längs des Tunnels im Entrauchungsbetrieb. Aber auch eine Belüftung, d. h. die Frischluftzufuhr und Abluftabfuhr, längs des gesamten Tunnels zur optimalen Tunnellüftung ist möglich. Außerdem wird durch die erfindungsgemäße Ausgestaltung eine sehr kleinbauende und kompakte Absaugeinrichtung zur Verfügung gestellt, bei der die Wirbelhauben sandwichartig zwischen der oberen und der unteren Begrenzung angeordnet sind. Durch diese kompakte Bauweise ist im Tunnel nur ein sehr geringer Platzbedarf für die erfindungsgemäße Absaugvorrichtung erforderlich. Bei Neubauten von Tunnelanlagen kann sich dies erheblich auf die Herstellungskosten auswirken. Darüber hinaus ermöglicht es die flache Ausführung der erfindungsgemäßen Absaugvorrichtung auch, in vielen vorhandenen Tunnelanlagen nachträglich eingebaut zu werden. Darüber hinaus ist auch der konstruktive Aufbau der erfindungsgemäßen Absaugvorrichtung sehr gering. Da letztlich die Wirbelhauben zusammen mit den Begrenzungen den Kanal bilden, sind weitere Bauteile und ein komplizierter Aufbau nicht erforderlich.

Weitere bevorzugte Ausgestaltungen ergeben sich aus den Unteransprüchen. Nachfolgend werden Ausführungsbeispiele der Erfindung beschrieben. Dabei zeigt
- Fig. 1: eine perspektivische Querschnittsansicht eines Teils einer erfindungsgemäßen Absaugvorrichtung,
- Fig. 2: einen Tunnelabschnitt mit eingebauter Absaugvorrichtung,
- Fig. 3: eine Ansicht eines Tunnels mit eingebauter Absaugvorrichtung mit dargestellter Rauchausbreitung und -erfassung im Brandfall,
- Fig. 4: einen Tunnelquerschnitt mit eingebauter Absaugvorrichtung und Darstellung einer Querlüftung,
- Fig. 5: eine schematische Ansicht eines Teils der erfindungsgemäßen Absaugvorrichtung mit Fluid-Eindüsung,
- Fig. 6 bis 8: schematische Querschnittsansichten weiterer Ausführungsformen von Teilen der erfindungsgemäßen Absaugvorrichtung,
- Fig. 9: eine perspektivische Ansicht eines Teils eines Absaugrohres einer Ausführungsform der erfindungsgemäßen Absaugvorrichtung mit einer als Verschlußelement wirkenden Klappe,
- Fig. 10: eine schematische Projektion der inneren Querschnittsfläche des Absaugrohres auf die Querschnittsfläche einer auf einer Welle gelagerten Klappe der Verschlußeinrichtung und
- Fig. 11: eine Querschnittsansicht eines Teils eines Absaugrohres einer Ausführungsform der erfindungsgemäßen Absaugvorrichtung mit einer innerhalb des Absaugrohres angeordneten, als Verschlußelement wirkenden Klappe einer Verschlußeinrichtung.

Dargestellt ist eine Absaugvorrichtung 1 für einen Tunnel 2, insbesondere für einen Autotunnel. Es versteht sich, daß der Begriff Tunnel sehr weit zu verstehen ist, also auch Flure und ähnliche tunnelartige Bauten umfaßt. Die Absaugvorrichtung 1 weist einen Kanal 3 auf, der von einer oberen Begrenzung und einer unteren Begrenzung begrenzt ist. Des weiteren weist die Absaugvorrichtung 1 zwei Wirbelhauben 4, 5 auf.

Wesentlich ist nun, daß die Wirbelhauben 4, 5 zwischen der oberen Begrenzung und der unteren Begrenzung angeordnet sind und daß der Kanal 3 seitlich von je einer Wirbelhaube 4, 5 , d. h. von der Wandung des Gehäuses der jeweiligen Wirbelhaube 4, 5 begrenzt wird. lm dargestellten Ausführungsbeispiel ist es dabei so, daß die Wirbelhauben 4, 5 auf der unteren Begrenzung angeordnet sind. Die untere Begrenzung selbst ist als untere im wesentlichen ebene Kanalplatte 6 und einstückig mit den Wirbelhauben 4, 5 ausgebildet. Die Einstückigkeit ist vorliegend dadurch realisiert worden, daß die äußeren Randkanten der Kanalplatte 6 nach oben abgebogen sind und einen Teil der beiden Wirbelhauben 4, 5 bilden. Grundsätzlich ist es aber auch möglich, daß die Wirbelhauben als solche hergestellt und nachträglich mit der Kanalplatte 6 verschraubt und/oder verschweißt werden. In jedem Falle sollte aber eine gasdichte Ausführung gewährleistet sein.

Die obere Begrenzung der Vorrichtung 1 wird durch eine obere Kanalplatte 7 gebildet, die vorzugsweise ebenfalls einstückig mit den Wirbelhauben 5, 6 ausgebildet ist. Je nach Form des Tunnels 2 ist die obere Kanalplatte 7 der Form des Tunnels 2 an der Montagestelle zumindest im wesentlichen angepaßt. Im in Fig. 1 dargestellten Ausführungsbeispiel ist die obere Kanalplatte 7 nach außen gewölbt. Durch die Verwendung der oberen Kanalplatte 7 ergibt sich nicht nur eine Erhöhung der Stabilität, sondern auch eine optimale Ausnutzung des zu Verfügung stehenden Tunnelquerschnitts. Dabei versteht es sich, daß bei einem rechteckigen Tunnel die obere Kanalplatte eben ist. Letztlich bilden die beiden Wirbelhauben 4, 5, die untere Kanalplatte 6 und die obere Kanalplatte 7 eine vormontierte modulare Baueinheit. Die Vorrichtung 1 weist eine Vielzahl derartiger Baueinheiten auf, bei denen es sich um einzelne Segmente handelt, die an die Länge des Tunnels 2 angepaßt aneinander gereiht werden können. Aufgrund der vorgefertigten Baueinheiten ist es in kürzester Bauzeit möglich, die Absaugvorrichtung zu montieren, und zwar nicht nur bei Tunnelneubauten, sondern auch bei in Betrieb befindlichen Tunnelanlagen. Dabei versteht es sich natürlich, daß der Kanalquerschnitt der erfindungsgemäßen Absaugvorrichtung 1 sowie die optimalen Segmentlängen der einzelnen Baueinheiten entsprechend der erforderlichen Absaugleistung, der Tunnellänge und den eventuell vorhandenen Querstichen zur Abluftführung zu dimensionieren ist. Im Ausführungsbeispiel der Fig. 3 und 4 ist hingegen auf die obere Kanalplatte 7 verzichtet worden. Die obere Begrenzung wird daher von der Tunneldecke gebildet.

Jede der Wirbelhauben 4, 5 weist eine Mehrzahl von Absaugrohren 8 auf, die aus der jeweiligen Wirbelhaube 4, 5 unmittelbar in den Kanal 3 hineinragen. Wird über den Kanal 3 abgesaugt, bilden sich zwischen benachbarten Absaugrohren 8 Wirbel mit einer hohen Umfangsgeschwindigkeit aus, die zu einem hohen dynamischen und damit geringen statischen Druck im Bereich der jeweiligen Wirbelhaube 4, 5 führen, so daß Abgase dementsprechend angesaugt werden kann. Über die einzelnen Absaugrohre 8, die den Kanal mit der Wirbelhaube verbinden, läßt sich sowohl Zuluft zuführen als auch Abluft oder aber Rauchgase in einem Brandfall abführen. Je nach dem, ob ein Zuluft- oder ein Abluftbetrieb erforderlich und gewünscht ist, werden die der Absaugvorrichtung zugeordneten Ventilatoren angesteuert.

Bei der in den Fig. 1 bis 4 dargestellten Ausführungsformen weist der Kanal 3 eine mittige Trennwand 9 auf, durch die der Kanal 3 in zwei Teilkanäle 10, 11 aufgeteilt ist. Dabei ist der Teilkanal 10 der Wirbelhaube 4 zugeordnet, während der Teilkanal 11 der Wirbelhaube 5 zugeordnet ist. Die Aufteilung des Kanals 3 in die Teilkanäle 10, 11 ermöglicht es, über einen Teilkanal Zuluft zuzuführen und über den anderen Teilkanal Abluft abzuführen. Der Kaltluftabfall und der Aufstieg der wärmeren Abluft unterstützen dabei die Tunnelbelüftung. Dies ist beispielsweise in Figur 4 dargestellt, wo über die Wirbelhaube 4 Zuluft zugeführt wird und über die Wirbelhaube 5 Abluft abgeführt wird. Auf diese Weise ergibt sich eine Querlüftung im Tunnel 2. Des weiteren ermöglicht es die Aufteilung des Kanals 3 in wenigstens zwei Teilkanäle 10, 11, beispielsweise nur über einen Teilkanal abzusaugen, so daß die ganze Absaugleistung dann nur einer Wirbelhaube zur Verfügung gestellt wird. Um die gesamte Absaugleistung sogar nur auf einen bestimmten Bereich oder Abschnitt der Wirbelhaube zu konzentrieren, können eine Mehrzahl weiterer Teilkanäle vorgesehen sein, wobei es dann möglich ist, über entsprechend zu öffnende Querschnitte einzelne Teilkanäle bestimmten vorgegebenen Wirbelhaubenabschnitten zuzuordnen.

Aus Figur 2 ergibt sich im übrigen, daß die in den Tunnel 2 eingebaute Absaugvorrichtung 1 ausgesprochen wenig Querschnittsfläche in Anspruch nimmt, da sie sehr flachbauend ist.

In Figur 3 ist ein Brandfall dargestellt, wo die Rauchgase am Brandherd, einem dargestellten Lkw, aufgrund der hohen Temperatur und dem damit verbundenen Auftrieb zur Decke aufsteigen. Dort werden sie von den Wirbelhauben 4, 5 erfaßt und durch die Teilkanäle 10, 11 abgeführt. Anschließend befördern die an den Kanal 3 bzw. die Teilkanäle 10, 11 angeschlossenen Entrauchungsventilatoren die Rauchgase sicher ins Freie. Die im Tunnel 2 beidseitig in Richtung auf den Brandherd nachströmende Frischluft ermöglicht den im Tunnel 2 befindlichen Personen die sichere Flucht und den Rettungskräften den sicheren Zugang.

Im übrigen ist bei der in Fig. 3 dargestellten Ausführungsform eine Sprinklereinrichtung 6a mit einer Mehrzahl von Sprinklerdüsen 6b vorgesehen. Die Sprinklereinrichtung 6a kann bedarfsweise vorgesehen werden. Bei den in anderen Figuren gezeigten Ausführungsformen ist die Sprinklereinrichtung 6a nicht dargestellt.

Bei der dargestellten Ausführungsform gemäß Fig. 3 sind die einzelnen Sprinklerdüsen 6b einschließlich der im einzelnen nicht dargestellten Verrohrung zur Fluidzufuhr (vorzugsweise Wasser) fest an der unteren Kanalplatte 6 installiert. Dabei ist es vorliegend so, daß über die Breite der unteren Kanalplatte 6 verteilt eine Mehrzahl von Sprinklerdüsen b vorgesehen sind, die quer zur Tunnellängsrichtung ausgerichtet sind, so daß sich hierdurch ein sich vorzugsweise über den gesamten Kanalquerschnitt unterhalb der unteren Kanalplatte 6 ausbildender Fluid- oder Wasserschleier ergibt. Dieser Schleier erhöht die Sicherheit gegenüber einem Übertritt von Rauchgasen in den benachbarten, nicht verrauchten Tunnelabschnitt. Letztlich können durch entsprechend voneinander beabstandete Springlerdüsenabschnitte und davon gebildete Wasserschleier Brandabschnitte gebildet werden. Es versteht sich, daß dies über eine entsprechende Steuereinrichtung zu steuern ist. Diesem Gedanken der Bildung von Brandabschnitten im Tunnel durch Wasserschleier kann im übrigen auch eigenständige erfinderische Bedeutung zukommen, da dies nicht notwendigerweise in Verbindung mit einer Absaugvorrichtung der eingangs genannten Art realisiert werden muß. Erforderlich ist aber in jedem Falle eine entsprechende Steuereinrichtung, die bei Feststellung eines Brandes die Sprinklereinrichtung entsprechend aktiviert, so daß der Brandherd zu beiden Seiten von Wasserschleiern eingegrenzt wird.

Die Sprinklereinrichtung 6a ist dabei mit der im einzelnen nicht dargestellten Steuereinrichtung gekoppelt, so daß einzelne Düsen bzw. einzelne Düsenabschnitte mit einer Mehrzahl von Düsen gezielt aktiviert werden können. Im übrigen muß die Ausrichtung der Düsen nicht, wie dargestellt, notwendigerweise senkrecht nach unten sein. Die einzelnen Sprinklerdüsen 6b können auch schräg zur Senkrechten angeordnet sein. Insbesondere die beiden äußeren Sprinklerdüsen sollten so ausgerichtet sein, daß auch eine Besprühung der Tunnelwände möglich ist.

Wie zuvor bereits ausgeführt worden ist, sollten nur unmittelbar am Brandherd freigeschaltete Baueinheiten oder Segmente die Rauchgase abziehen. Das bringt den zuvor erwähnten Vorteil, daß die gesamte Absaugleistung an der Stelle zur Verfügung gestellt wird, an der sie tatsächlich im Brandfall erforderlich ist. Somit können im Ergebnis niedrigere Ventilatorenleistungen geplant werden. Ein weiterer Vorteil ist, daß die Auswirkungen des Brandes sowohl im Sinne der Personenrettung als auch im Sinne der Bauteil- und des Kraftfahrzeugschutzes durch die enge Begrenzung des Brandes minimalen Schaden anrichten. Die hohen Temperaturen unter der Decke werden durch die Wirbelhaubenkanalstrecke abgefangen und damit die Tunneldecke geschützt.

Bei den in Fig. 1 und ergänzend in den Fig. 9 bis 11 dargestellten Ausführungsformen ist eine Verschlußeinrichtung 12 zum bedarfsweisen Verschließen und Öffnen der Öffnungen der Absaugrohre 8 vorgesehen, die es ermöglicht, die gesamte Absaugleistung auf einen bestimmten Wirbelhaubenbereich zu konzentrieren, so daß nur über bestimmte Absaugrohre abgesaugt wird. Die Verschlußeinrichtung 12 weist in Fig. 1 nicht im einzelnen, aber in den Fig. 9 bis 11 dargestellte Verschlußelemente, beispielsweise in Form von Drehklappen oder Schiebern auf, die gemäß Fig. 1 über ein Verbindungsgestänge 13 miteinander verbunden sind. Das Verbindungsgestänge 13 dient zur gemeinsamen Betätigung einer Mehrzahl von Verschlußelementen. Die Betätigung kann manuell oder aber automatisch über eine im einzelnen nicht dargestellte Steuereinrichtung erfolgen. Vorzugsweise weist die Verschlußeinrichtung 12 wenigstens einen Öffnungsantrieb auf, über den die einzelnen Verschlußelemente nach Freigabe betätigt werden. Durch die einzelnen Verschlußelemente ist eine gezielte Aktivierung von Entrauchungsabschnitten zur Ansteuerung der jeweiligen Verschlußelemente möglich. Dieser Vorteil läßt sich aber nicht nur bei der Entrauchung erzielen, sondern auch bei der Belüftung, wobei über eine entsprechende Steuerung eine gleichmäßige Verteilung der Frischluft durch die Einregulierung der Verschlußsteuerung je Segmentlänge möglich ist. Der Öffnungsantrieb sollte dabei federsicher ausgelegt werden, beispielsweise durch pneumatisch vorgespannte Hubzylinder, thermisch auslösende Fallgewichte, direkte Federvorspannung oder Verschlußmechanismen in Kombination mit einer mechanischen oder magnetischen Freigabe.

Die vorgenannte Steuereinrichtung kann aber nicht nur zum Öffnen und Schließen der Verschlußelemente vorgesehen sein, sie dient vorzugsweise auch zur Steuerung einer gezielten Absaugung im Bereich der Brandstelle. Dies setzt eine entsprechende Branderkennung über geeignete Meßmethoden voraus, wie beispielsweise die Messung der Temperatur oder der Wärmestrahlung oder Liniensysteme auf der Basis der Lasermeßtechnik. Zur Steuerung einer gezielten Absaugung oder Belüftung sollte eine externe, d. h. nicht im Tunnel angeordnete Leitzentrale vorgesehen sein, die beispielsweise mit der Feuerwehr gekoppelt ist, so daß eine direkte Einflußnahme auf die Rauchausbreitung von der Leitzentrale aus möglich ist.

Im Brandfall sind von außen aufgeprägte Strömungen, die in den Tunnel einströmen, nicht erwünscht. Vorteilhaft sind in diesem Zusammenhang Schutzrollos oder Tore an den Ein- und Ausfahrten und gegebenenfalls in definierten Abständen im Tunnel. Diese Verschlußstellen sind derart auszubilden, daß Luft zwar von außen nachströmen kann, daß jedoch keine von außen aufgeprägten Strömungen in signifkanter Höhe aufkommen können. Auch ist der Tunnelverschluß unter Einbringung der ohnehin verfügbaren Luftvolumenströme der erfindungsgemäßen Absaugvorrichtung denkbar. Solche Maßnahmen kommen insbesondere bei Tunnelanlagen mit starkem Gefälle in Betracht.

In den Fig. 5 bis 8 sind andere Ausführungsformen einer erfindungsgemäßen Vorrichtung 1 zum Erfassen und Absaugen von Luft oder anderen Gasen dargestellt. Die Absaugvorrichtung 1 weist ebenfalls zwei Wirbelhauben auf, die wiederum jeweils ein Gehäuse 22 haben, das während des Betriebes der Vorrichtung 1 eine sich innerhalb des Gehäuses 22 ausbildende Wirbelströmung zumindest teilweise umschließt. Das Gehäuse 22 weist eine langgestreckte Form auf, wobei das Gehäuse 22 zum Erfassen bzw. Absaugen eine in axialer Richtung verlaufende Zuströmöffnung 23 aufweist. Die Zuströmöffnung 23 ist vorliegend etwa abwärts gerichtet, während sie bei den in den Fig. 1 bis 4 dargestellten Ausführungsformen seitlich bis nach oben gerichtet geöffnet ist. Das Gehäuse 22 selbst hat eine im wesentlichen zylindrische Form, wobei sich der Querschnitt an einer Seite verengt. Dort ist vorliegend eine Art Blende 24 vorgesehen. Statt dessen kann das Gehäuse auch spiralförmig oder in Art eines Schneckenganges ausgebildet sein. In das Gehäuse 22 münden eine Mehrzahl von Absaugöffnungen 25. Die Absaugöffnungen 25 werden vorliegend durch Absaugrohre 8 gebildet, die in das Gehäuse 22 hineinragen. Die einzelnen Absaugrohre 8 sind über den Kanal 3 bzw. den Teilkanal 10 mit einer Absaugeinrichtung 28 verbunden.

Vorgesehen ist nun auch, daß der Vorrichtung 1 eine Eindüseinrichtung 29 zum Eindüsen eines Fluids in und/oder vor das Gehäuse 22 zugeordnet ist, so daß sich ein feiner Sprühnebel ergibt. Bei dem eingedüsten Fluid handelt es sich üblicherweise um Wasser. Das über die Düse der Eindüseinrichtung eingedüste Fluid sollte vorzugsweise einen mittleren Tropfendurchmesser von weniger als 100 µm, insbesondere von weniger als 10 µm aufweisen. Auch ein kleinerer Tropfendurchmesser ist möglich. Je kleiner der Durchmesser der eingedüsten Fluidtröpfchen ist, desto schneller werden die eingedüsten Fluidtröpfchen von der Einsaugströmung abgebremst, umgelenkt und anschließend nahezu schlupffrei mitgeführt. Gleichzeitig steigt mit sinkendem Tropfendurchmesser die Wärmeübertragungsrate, das heißt die Rauchgase werden schneller abgekühlt. Letztlich trägt ein geringerer Tropfendurchmesser dazu bei, daß der eingedüste Sprühnebel stärker verwirbelt wird, was sich wiederum positiv auf den Wärmeübergang auswirkt.

Durch die Eindüsung einer Flüssigkeit vor und/oder in die Wirbelhaube bzw. den in der Wirbelhaube ausgebildeten Wirbel ergeben sich eine Reihe von erheblichen Vorteilen. Aufgrund der hohen Geschwindigkeit der Wirbelströmung im Gehäuse ergibt sich eine starke Durchmischung des eingedüsten Fluids und dadurch auch sehr schnell eine homogene Tropfenverteilung im abgesaugten Gas. Die Variation des Tropfenspektrums, die Neigung der Einspritzung und die Anzahl der Düsen in Kombination mit der örtlichen Positionierung der Düsen ermöglicht eine Vielzahl von Anwendungen, worauf nachfolgend noch näher eingegangen wird.

Die Eindüsung eines Fluids vor und/oder in die Wirbelhaube hat gerade in Verbindung mit Absauganlagen für Tunnel eine erhebliche Bedeutung. Denn auf diese Weise kann sichergestellt werden, daß vergleichsweise kleine Vorrichtungen mit sehr großer Absaugleistung und langer Standzeit zur Verfügung gestellt werden können, wobei gleichzeitig einerseits die Anlagen- und Bau- als auch die Betriebskosten verringert sind. Diese verringerten Kosten bei erhöhter Leistung ergeben sich dadurch, daß die Eindüsung des Fluids, wobei es sich üblicherweise um Wasser handelt, sehr hohe Temperaturen des Abgasstroms auf kürzestem Weg drastisch reduziert werden können. Das bei der Entstehung eines Brandes in einem Tunnel sehr heiße Rauchgas kann unmittelbar abgekühlt werden. Auf diese Weise wird die anschließende Kanalführung inklusive der Entrauchungsventilatoren mit wesentlich geringeren Temperaturen belastet, was sich zunächst einmal in geringen Anlagekosten niederschlägt. Außerdem wird der Erfassungsvolumenstrom bei vorgegebener Gebläseleistung deutlich durch die Reduzierung des Gasvolumens mit Abkühlung erhöht. Dies gilt insbesondere bei Eindüsung in den anzusaugenden Luftstrom unmittelbar vor der Absaugöffnung. Dementsprechend kann die erfindungsgemäße Absaugvorrichtung auch sehr viel kleiner ausgeführt werden, was, wie zuvor ausgeführt, gerade bei Tunneln mit kleinen Querschnitten wichtig ist. Im Zusammenhang mit der vorliegenden Erfindung ist festgestellt worden, daß die Absaugleistung bis auf den Faktor 4 bei gleicher Effizienz gegenüber vergleichbaren Anlagen reduziert werden kann. Im Vergleich mit bekannten Lüftern können aufgrund des niedrigeren Leistungsbedarfs der Absaugeinrichtung die Betriebskosten daher erheblich verringert werden.

Obwohl es grundsätzlich möglich ist, daß die Eindüseinrichtung 29 lediglich eine einzige Düse 30 aufweist, sind in allen dargestellten Ausführungsbeispielen eine Mehrzahl von Düsen 30 vorgesehen. Aus Fig. 5 ergibt sich, daß über die Länge des Gehäuses 22 verteilt eine Mehrzahl von Düsen 30 vorgesehen sind. Bei der in Figur 6 dargestellten Ausführungsform ist in der dargestellten Querschnittsebene lediglich eine Düse 30 vorgesehen, während bei der in Fig. 7 dargestellten Ausführungsform drei Düsen 30 in der Querschnittsebene angeordnet sind. Es versteht sich, daß sogar noch mehr als drei Düsen 30 in der Querschnittsebene vorgesehen sein können. Im übrigen ist es aber nicht grundsätzlich erforderlich, daß in Längsrichtung des Gehäuses 22 nebeneinander angeordnete Düsen 30 auf der gleichen Gehäuselängsachse liegen. Es ist auch möglich, daß die Düsen 30 über die Länge des Gehäuses 22 beispielsweise in einer Zickzack-Anordnung oder aber in einer spiraligen Anordnung angeordnet sind.

Bei den in den Fig. 6 und 7 dargestellten Ausführungsformen ist es jeweils so, daß die Düsen 30 mit ihrer Düsenachse quer zur Richtung der Wirbelströmung ausgerichtet sind. Die Düsen 30 sind also auf das Zentrum 31 des Wirbels gerichtet. Demgegenüber sind in Fig. 8 zwei andere Möglichkeiten dargestellt. Die obere der beiden dargestellten Düsen 30 ist mit ihrer Düsenachse in Richtung der Wirbelströmung, die durch die Pfeile 32 angedeutet ist, ausgerichtet, während die untere Düse 30 mit ihrer Düsenachse entgegen der Richtung 32 der Wirbelströmung ausgerichtet ist. In allen dargestellten Ausführungsformen ist es im übrigen so, daß eine Düse 30 mit einer solchen Düsenöffnung gewählt worden ist, daß sich ein stark aufweitender Sprühkegel 33 ergibt. In den dargestellten Ausführungsbeispielen weiten sich die Sprühkegel 33 jeweils um mehr als 60 Grad auf.

Letztlich sollte die Anordnung der Düsen und die Tropfenverteilung so gewählt werden, daß sich längste Verweilzeiten der einzelnen Tropfen im Bereich des Gehäuses ergeben. Zur Beeinflussung der Verteilung der Tropfen und der Eindringtiefe des Tropfenstrahls in den Wirbel ist es auch möglich, die Orientierung der Eindüsung in Bezug zur Hauptströmungsrichtung an der Düse zu optimieren. So ist es je nach Anwendungsfall möglich, daß in/oder entgegen oder aber quer zur Richtung der Wirbelströmung eingedüst wird.

Je nach Einsatzzweck und Anwendung der erfindungsgemäßen Vorrichtung bietet es sich an, das Tropfenspektrum des eingedüsten Fluids zu beeinflussen. Soll das Fluid im wesentlichen zur Gaskühlung eingesetzt werden, so daß sich ein guter Wärmeübergang vom Gas auf das Fluid ergibt, sollte das Tropfenspektrum einen überwiegenden Anteil an kleinen bis kleinsten Fluidtropfen aufweisen. Hierzu sind entsprechend kleine Düsenöffnungen und ein entsprechend hoher Vordruck des Fluids erforderlich, so daß sich quasi ein Sprühnebel ergibt. Die sehr feinen Flüssigkeitstropfen mit Durchmessern von bis zu wenigen nm bis einigen µm werden aufgrund ihres geringen Gewichtes von der Wirbelströmung mitgerissen und in dem Wirbel bis zur Absaugstelle nahezu vollständig mitgeführt. Die Vielzahl der kleinen Tropfen resultiert in einer sehr großen Fluidoberfläche und bewirkt damit den guten Wärmeübergang des Gases zum Fluid.

Soll das Fluid überwiegend zur Fliehkraftabscheidung, also zur Bindung von Partikeln aus dem Abgasstrom mit anschließender Abscheidung, und gleichzeitig zur Gehäusekühlung verwendet werden, so sollte das Tropfenspektrum einen überwiegenden Anteil an größeren Fluidtropfen mit einem durchschnittlichen Durchmesser größer 1 µm aufweisen, so daß der Großteil der eingedüsten Flüssigkeit an die Innenseite der Gehäusewand geschleudert, dort gesammelt und abgeführt werden kann. Auf diese Weise wird das Gehäuse gekühlt, wobei größere, nach außen geschleuderte Partikel in der Wirbelströmung von der Flüssigkeit aufgenommen, gebunden und abgeführt werden.

Durch Kombination der beiden vorgenannten Alternativen kann einerseits ein guter Wärmeübergang des Abgases und andererseits eine. Fliehkraftabscheidung größerer Partikel sowie eine Gehäusekühlung erzielt werden. Hierbei wird ein Flüssigkeitsspektrum eingesetzt, das neben einem großen Anteil an kleinen Tropfen auch einem großen Anteil an größeren Tropfen enthält. Dieses Tropfenspektrum kann entweder durch zwei unterschiedliche Düsen erzielt werden, wobei gezielt sehr feine Tropfen einerseits und größere Tropfen andererseits zugegeben werden. Es kann aber auch mit einer einzigen Düse realisiert werden, die ein entsprechendes Tropfenspektrum erzeugt. Letztlich werden die großen Tropfen an die gegenüberliegende Gehäusewand geschleudert, während die kleinen Tropfen der Wirbelströmung folgen.

Bei der in Fig. 5 dargestellten Ausführungsform ist es so, daß die einzelnen Düsen 30 genau in der Mitte zwischen zwei benachbarten Absaugöffnungen 25 bzw. Absaugrohren 8 angeordnet sind. Grundsätzlich ist es aber auch möglich, die einzelnen Düsen 30 an anderer Stelle am Gehäuse 22 anzuordnen, beispielsweise im Bereich der Stimseiten 34, 35 des Gehäuses 22 oder aber im Bereich der Absaugrohre 8.

Bei der in Fig. 8 dargestellten Ausführungsform sind am Gehäuse 2 zwei in Längsrichtung des Gehäuses 22 verlaufende Sammel- und Ablaufrinnen 36, 37 vorgesehen. Im dargestellten Ausführungsbeispiel sind die Rinnen 36, 37 einstückig mit den Gehäuse 22 ausgebildet. Beide Rinnen 36, 37 haben eine vorgegebene Neigung in Längsrichtung, so daß das aufgesammelte Fluid ablaufen kann. Der Sammel- und Ablaufrinne 36 ist eine Wölbung 38 vorgeordnet, so daß die Wirbelströmung, die im Bereich der Blende 24 an der Innenwandung des Gehäuses 22 entlang strömt, an der Rinne 36 nicht abreißt. Dementsprechend ist auch die Rinne 37 ausgebildet, die gegenüber der benachbarten Innenwandung des Gehäuses 22 vertieft angeordnet ist, und zwar auch mit der äußeren Randkante.

Bei der in Fig. 5 dargestellten Ausführungsform ist weiterhin eine Steuer- oder Regeleinrichtung 38 vorgesehen, durch die bedarfsweise Fluid oder aber auch ein Dispersionsgas zugeführt werden kann. Über die Einrichtung 38 ist es also möglich, entweder nur Fluid, nur Dispersionsgas oder aber mit Gas dispergiertes Fluid einzudüsen. Hierzu sind die Düsen 30 bevorzugt als Zweistoffdüsen ausgebildet. Diese Düsen 30 zeichnen sich dadurch aus, daß das Fluid und das Gas getrennt zugeführt und dann in der Düse vermischt werden. Anschließend tritt das mit Gas dispergierte Fluid über eine gemeinsame Düsenöffnung aus. Bei Verwendung von Zweistoffdüsen und durch einen kontinuierlichen Durchfluß von Dispersionsgas kann eine Verschmutzung der Düsenöffnung und damit ein Verschluß der Öffnung auch bei abgeschalteter Einspritzung des Fluids verändern werden.

Zur Steuerung bzw. Regelung ist die Einrichtung 38 mit den Fördereinrichtungen 39 für das Fluid und 40 für das Dispersionsgas gekoppelt. Auf diese Weise läßt sich der Durchfluß und damit die eingedüste Menge an Fluid und/oder Dispersionsgas steuern bzw. regeln.

Weiterhin ist die Steuer- oder Regeleinrichtung 38 zur Steuerung oder Regelung der gewünschten Tropfenverteilungen, der Abgastemperaturen und/oder der Gehäusetemperaturen vorgesehen. Dies läßt sich zumindest im wesentlichen durch die Menge und/oder den Vordruck des Fluids und/oder die Öffnungsweite der Düsenöffnungen dann steuern. Als Meßverfahren eignen sich besonders die Extinktionsmessung, die Feuchtemessung oder die Temperaturmessung. Es können auch mehrere Meßverfahren gleichzeitig angewendet werden. Im übrigen versteht es sich, daß zur Durchführung der vorgenannten Messungen entsprechende Sensoren vorgesehen sind, die im einzelnen aber nicht dargestellt sind.

Zur Steuerung bzw. Regelung der Tropfenverteilung ist die Steuer- oder Regeleinrichtung 38 im übrigen auch mit den Düsen 30 gekoppelt. Auf diese Weise können auch die Öffnungsquerschnitte der Düsen zur Erzielung bestimmter Sprühkegel verändert werden. Außerdem ist es vorliegend möglich, jede Düse für sich über die Steuer- oder Regeleinrichtung anzusteuern. Es können aber auch eine Mehrzahl von Gruppen von Düsen vorgesehen sein, wobei eine oder mehrere Gruppen von Düsen über die Steuer- oder Regeleinrichtung ansteuerbar sind. Im übrigen ist es aber auch möglich, entsprechende Durchflußregler den einzelnen Düsen oder Gruppen von Düsen zuzuordnen, um auf diese Weise bedarfsweise an jeder Stelle den jeweils erforderlichen Mengendurchfluß sicherzustellen.

Im übrigen versteht es sich, daß die Eindüseinrichtung 29 neben den Fördereinrichtungen 39, 40 für das Fluid bzw. das Dispersionsgas entsprechende Zuleitungen 41, 42 aufweist, über die das Fluid bzw. das Gas den Düsen 30 zugeführt wird. Die Zuleitungen 41, 42 können in das Gehäuse 22 integriert oder aber auch nachträglich angebaut sein.

Da Vorrichtungen 1 der in Rede stehenden Art Gehäuse mit einer zum Teil erheblichen Länge aufweisen, setzten sich die Vorrichtung aus einer Mehrzahl von aneinander zu reihenden Segmente der vorgenannten Art zusammen. Bei Integration der Zuleitung(en) sind die einzelnen Gehäuseabschnitte dann mit Zuleitungsabschnitten versehen, die endseitig abdichtende Anschlüsse aufweisen, so daß bei Zusammensetzen der Gehäuseabschnitte die Zuleitungsabschnitte ebenfalls miteinander verbunden werden und anschließend dicht sind.

Bei Verwendung von Wasser zur Eindüsung muß im übrigen sichergestellt sein, daß die Wasserleitungen im Winter nicht zufrieren. Dies kann durch Wasserkreisläufe mit einem Erhitzer erreicht werden. Diese Kreisläufe müssen bei Frostgefahr in Betrieb genommen werden, was automatisch erfolgen kann. Alternativ sind Methoden wie Frostschutz in der stehenden Leitung oder heizleiterummantelte Rohrleitungen denkbar.

In der Fig. 9 ist eine perspektivische Ansicht eines Teils des Absaugrohres 8 einer Ausführungsform der erfindungsgemäßen Absaugvorrichtung 1 dargestellt. Das Absaugrohr 8 weist eine als Verschlußelement wirkende, innerhalb des Absaugrohres 8 angeordnete Klappe 51 einer Verschlußeinrichtung 12 auf. Die Klappe 51 ist auf einer Welle 52 um ihre Mittellängsachse drehbar gelagert. Diese Art der Lagerung der Klappe 51 bietet den großen Vorteil, daß sowohl Massenkräfte der Klappenmasse als auch Impulsänderungen der Luftströmung in Näherung symmetrisch zur Klappenachse angreifen. Somit sind nur geringe Stellkräfte zur Verstellung des Stellwinkels der Klappe erforderlich. Dies gilt insbesondere für den Fall, daß mehrere Klappen mittels eines gemeinsamen Antriebs verstellt werden sollen. Die Gesamtstellkraft aller Klappen ergibt sich nämlich aus der Summation der Stellkräfte jeder einzelnen Klappe. Bei symmetrischer Belastung der Klappen in Bezug auf ihre Drehachse sinkt die Gesamtstellkraft. Bei der Welle 52 kann es sich beispielsweise um das Verbindungsgestänge 13 handeln. Die Fig. 1 zeigt die Verschlußeinrichtung 12 in geschlossenem Zustand, wobei die Klappe 51 an ihrer Randkante 53 an der inneren Rohrwand 54 des Absaugrohres 8 angelegt ist. Wesentlich dabei ist, daß im geschlossenen Zustand der Verschlußeinrichtung 12 der Stellwinkel zwischen der Klappe 51 und der Mittellängsachse des Absaugrohres 8 kleiner oder größer als 90°, vorzugsweise kleiner 85° oder grö-βer 95° ist.

Es ist nicht mehr notwendig, eine Falz oder einen sonstigen Anschlag im Absaugrohr der Absaugvorrichtung vorzusehen, an dem die Klappe im geschlossenen Zustand der Verschlußeinrichtung anliegt. Auch infolge einer Wärmeausdehnung bei hohen Temperaturen kann die Klappe im Absaugrohr daher nicht verkanten, was auch die Betriebssicherheit erhöht. Bei der erfindungsgemäßen Absaugvorrichtung liegt die Klappe im geschlossenen Zustand unmittelbar an der inneren Rohrwand an, wobei die innere Rohrwand den "Anschlag" bildet. Dadurch ist es in einfacher Weise möglich, das Absaugrohr vollständig abzudichten. Das üblicherweise im geschlossenen Zustand der Verschlußeinrichtung vorhandene Spiel zwischen der Klappe und der inneren Rohrwand ist bei der erfindungsgemäßen Absaugvorrichtung kleiner oder entfällt gänzlich. Bevorzugt liegt die Klappe spielfrei im geschlossenen Zustand an der Rohrinnenwand an. Dies trägt dazu bei, daß die Klappe das Absaugrohr im geschlossenen Zustand weitgehend vollständig abdichtet.

Von großem Vorteil ist auch die einfache Montage der erfindungsgemäßen Absaugvorrichtung. Beispielsweise wird eine Welle in Flucht durch die Lagerbuchsen eines Absaugrohres montiert. Danach kann die Klappe innerhalb des Absaugrohres auf die Welle aufgesetzt und im geschlossenen Zustand mit dieser unverlierbar verbunden werden. Darüber hinaus kann die Klappe auch einseitig an der inneren Rohrwand angelenkt sein, wobei im geschlossenen Zustand der Verschlußeinrichtung die Klappe mit ihrer nicht-angelenkten Seite unter einem Winkel von größer oder kleiner als 90° in bezug auf die Mittellängsachse des Absaugrohres an der inneren Rohrwand angelegt sein kann.

Es darf im übrigen darauf hingewiesen werden, daß es sich bei einer "Absaugvorrichtung" der erfindungsgemäßen Art grundsätzlich um jede Art von Versorgungs-, Belüftungs- oder Entlüftungsvorrichtung handeln kann, bei der ein fluides Medium durch einen rohrförmigen Querschnitt geleitet wird. Auch bei bestehenden Rohrverbindungen mit einer als Verschlußelement wirkenden Klappe kann vorgesehen sein, die Klappe innerhalb des Rohres unter einem von 90° abweichenden Stellwinkel anzuordnen. Letztlich kann das erfindungsgemäß angeordnete Verschlußelement als solches auch ohne Absaugvorrichtung in nahezu jeder Rohrleitung für fluide Medien vorgesehen werden.

Weiterhin geht aus der Fig. 9 hervor, daß im geschlossenen Zustand der Verschlußeinrichtung 12 der Anlageverbund zwischen der Randkante 53 der Klappe 51 und der inneren Rohrwand 54 im wesentlichen selbstdichtend ist. Die innere Rohrwand 54 ist vorzugsweise ausgefluchtet, wobei die Randkante 53 der Klappe 51 im geschlossenen Zustand umlaufend so an der inneren Rohrwand 54 anliegt, daß kein Spalt zwischen der Klappe 51 und der inneren Rohrwand 54 vorhanden ist. Auf diese Weise ist gewährleistet, daß keine weiteren Dichtlippen oder sonstige Hilfsmittel zur Abdichtung des Absaugrohres im geschlossenen Zustand der Klappe erforderlich sind. Vor allem im Brandfall, d. h. bei starker Erwärmung der Verschlußeinrichtung, besteht nicht länger die Gefahr, daß in Folge der hohen Temperaturen die Dichtlippen schmelzen und mit der Klappe oder der Rohrwand verkleben. In nicht brandgefährdeten Betrieben versteht es sich natürlich, daß es nicht ausgeschlossen ist, zusätzliche Dichtelemente vorzusehen. Im übrigen ist die innere Rohrwand 54 im Bereich der Klappe 51 ausgefluchtet, d.h. stufen- bzw. anschlagfrei ausgebildet.

Die Welle 52 ist vorzugsweise spielbehaftet in dem Absaugrohr 8 gelagert. Falls es infolge von Temperaturerhöhungen zu unterschiedlichen Ausdehnungen des Absaugrohrs 8, der Welle 52 oder der zur Lagerung der Welle 52 eingesetzten, nicht im einzelnen dargestellten Lager kommen sollte, wird die Verschlußeinrichtung 12 in ihrer Funktion nicht beeinträchtigt. Nicht dargestellt ist im übrigen, daß zur Steuerung der Verschlußeinrichtung 12, insbesondere zur Steuerung der Welle 52 und/oder zur Steuerung der Klappe 51 eine nicht dargestellte weitere Steuereinrichtung vorgesehen sein kann. Durch die Steuereinrichtung kann beispielsweise der Stellwinkel zwischen der Klappe und der Mittellängsachse des Absaugrohres exakt reguliert werden. Die Steuereinrichtung ist dazu insbesondere derart ausgebildet, daß der Stellwinkel der Klappe über den Einstellbereich stufenlos verstellbar ist. Im übrigen bietet es sich an, wenn die Steuereinrichtung über eine externe Leitzentrale zur Ansteuerung vorgesehen ist. In Verbindung mit der Steuereinrichtung sollte eine Branderkennungseinrichtung vorgesehen sein, um automatisch einen Brand erkennen und die gezielte Absaugung im Bereich des Brandes unverzüglich einleiten zu können.

Die Abweichung der Querschnittsform der Klappe 51 von der Querschnittsform des Absaugrohres 8 im Bereich der Klappe 51 wird durch Projektion beider Querschnittsprofile aufeinander in der Fig. 10 dargestellt. Gemäß der Fig. 10 weist das Absaugrohr 8 einen kreisförmigen Querschnitt auf. Die Klappe 51 dagegen weist einen elliptischen Querschnitt auf, wobei die Länge der kleineren Halbachse b der Ellipse dem Innenradius r des Absaugrohres 8 im wesentlichen entspricht, während die Länge der größeren Halbachse a der Ellipse größer als der Innenradius r des Absaugrohres 8 ist. Im geschlossenen Zustand schließt die Klappe 51 daher nicht rechtwinkelig zum Absaugrohr 8, sondern unter Ausbildung eines von 90° abweichenden Stellwinkels α1, α2.

Der optimale Stellwinkel hängt dabei von verschiedenen Parametern ab. Eine zu steile Anstellung kann ein leichteres Verkanten der Klappe bewirken, während eine zu flache Anstellung ungünstig für die Drosselung und Einstellung verschiedener Öffnungsquerschnitte ist. Günstig sind daher Schrägstellungen zwischen 85° und 60°. Im eingebauten Zustand der Klappe 51 in dem Absaugrohr 8 kann die Klappe 51 um die Mittellängsachse der Welle 52 eine Drehung ausführen. Im Einbauzustand ist die Klappe 51 in der Art auf der Welle 52 angeordnet, daß die kleinere Halbachse b mit der Mittellängsachse der Welle zusammenfällt.

Der Einbauzustand der Klappe 51 in einem Absaugrohr 8 der erfindungsgemäßen Absaugvorrichtung 1 ist für eine bevorzugte Ausführungsform anhand der Fig. 11 dargestellt. Dabei kann die Durchströmungsrichtung des Absaugrohres 8 in beiden Richtungen A, A' vorgesehen sein. In der Fig. 1 liegt die Klappe 51 mit ihren Stirnseiten 53 an der inneren Rohrwand 54 an. In der in Fig. 11 gezeigten Stellung der Klappe 51 ist die Verschlußeinrichtung 12 geschlossen. Die Klappe 51 ist um ihre Mittellängsachse drehbar auf der Welle 52 angeordnet. Mit bezug auf ihre Drehachse wird die Klappe 51 in einen oberen und in einen unteren Bereich eingeteilt, wobei beide Bereiche vorzugsweise flächensymmetrisch aufgeteilt sind. In dem in Fig. 11 dargestellten geschlossenen Zustand der Verschlußeinrichtung 12 beträgt der Stellwinkel α1 zwischen der Mittellängsachse L des Absaugrohres 8 und dem oberen Bereich der Klappe 51 mehr als 90°, während der Stellwinkel α2 zwischen der Mittellängsachse L des Absaugrohres 8 und dem unteren Bereich der Klappe 51 weniger als 90° beträgt.

Welcher von beiden Stellwinkeln α1, α2 größer als 90° bzw. kleiner als 90° ist, hängt in entscheidender Art und Weise von dem Strömungsprofil beidseits der Klappe 51 in dem Absaugrohr 8 ab. Grundsätzlich ist dabei von Bedeutung, ob die aus den Strömungsverhältnissen beidseits der Klappe 51 resultierenden Druckkräfte symmetrisch über die Klappe 51 verteilt sind oder nicht. Erfindungsgemäß ist vorzugsweise vorgesehen, daß die Stellwinkel α1, α2 bzw. die Festlegung, welcher der beiden Stellwinkel α1, α2 der größere ist, in Abhängigkeit von der Anordnung der Klappe 51 im Absaugrohr 8 und/oder von der Länge des Absaugrohres 8 und/oder von dem Strömungsprofil vor und/oder hinter der Klappe 51 einstellbar ist. Im Idealfall, nämlich bei Ausbildung eines homogenen und symmetrischen Strömungsprofils über dem Querschnitt der Klappe 51, greifen die Kräfte jedoch symmetrisch zur Klappenachse an.

Wird die Klappe 51. aus dem geschlossenen in den geöffneten Zustand verschwenkt, nimmt gemäß der Fig. 11 der Stellwinkel α1 zu, während der Stellwinkel α2 abnimmt. Weist die Klappe 51 die Querschnittsform einer Ellipse auf, so nimmt der Öffnungsquerschnitt des Absaugrohrs 8 bei kleinen zunehmenden Öffnungswinkeln a 1 im Vergleich zu den üblicherweise eingesetzten kreisrunden Klappen schneller zu. Bei voll geöffneter Klappe 51 beträgt der Stellwinkel α1 ca. 180°, so daß die Klappe 51 auf einer horizontalen Ebene in Höhe der Mittellängsachse L des Rohres 8 angeordnet ist.

Um in einfacher Weise eine Klappe mit der gewünschten Querschnittsform herzustellen, kann diese beispielsweise nach dem Verfahren des Laser- oder Flammschneidens gefertigt werden.

Um das Öffnen bzw. Schließen des Absaugrohres auch bei hohen Temperaturen zu ermöglichen, können vorzugsweise die Verschlußeinrichtung und/oder die Klappe und/oder das Absaugrohr und/oder die Lager, mittels derer die Klappe innerhalb des Absaugrohres gelagert ist, aus einem hitzebeständigem Material, beispielsweise aus einem hitzebeständigen Stahl hergestellt sein. Weiterhin können die Klappe und/oder das Absaugrohr und/oder die Lager aus dem gleichen Material bzw. aus einem Material mit zumindest ähnlichem Wärmeausdehnungskoeffizienten hergestellt sein. Dadurch wird sichergestellt, daß sich die Klappe und/oder das Absaugrohr und/oder die Lager bei einer Temperaturerhöhung gleichmäßig ausdehnen und nicht gegenseitig verspannen.

## Patentansprüche

1. Absaugvorrichtung (1) für einen Tunnel (2), insbesondere einen Autotunnel, mit wenigstens einem eine obere Begrenzung und eine untere Begrenzung aufweisenden Kanal (3) und mit zwei Wirbelhauben (4, 5), **dadurch gekennzeichnet, daß** die Wirbelhauben (4, 5) zwischen der oberen Begrenzung und der unteren Begrenzung angeordnet sind, daß der Kanal (3) seitlich von je einer Wirbelhaube (4, 5) begrenzt ist und daß eine Mehrzahl von Absaugrohren (8) aus der Wirbelhaube (4, 5) in den Kanal (3) ragen, wobei jede der beiden Seitenwände des Kanals (3) aus zumindest einem Bereich des Gehäuses jeweils einer der beiden Wirbelhauben (4, 5) gebildet wird und wobei über den Kanal (3) abgesaugt wird.

2. Absaugvorrichtung nach Anspruch 1, **dadurch gekennzeichnet, daß** die untere Begrenzung von einer unteren Kanalplatte (6) gebildet ist, die vorzugsweise einstückig mit den Wirbelhauben (4, 5) ausgebildet ist und/oder die obere Begrenzung von einer oberen insbesondere der Form des Tunnels (2) an der Montagestelle zumindest im wesentlichen angepaßten Kanalplatte (7) gebildet ist, die vorzugsweise einstückig mit den Wirbelhauben (4, 5) ausgebildet ist und/oder daß die Wirbelhauben (4, 5), die untere Kanalplatte (6) und die obere Kanalplatte (7) ein vormontierte modulare Baueinheit bilden.

3. Absaugvorrichtung nach Anspruch 1 oder 2, **dadurch gekennzeichnet, daß** der Kanal (3) eine vorzugsweise mittige Trennwand (9) zur Aufteilung des Kanals (3) in zwei Teilkanäle (10, 11) aufweist und/oder daß jeder Teilkanal (10, 11) einer Wirbelhaube (4, 5) zugeordnet ist und/oder daß ein Teilkanal (10, 11) zur Zuführung von Zuluft vorgesehen ist und der andere Teilkanal (10, 11) zu Abführung von Abluft vorgesehen ist und/oder daß im Kanal (3) eine Mehrzahl weiterer Teilkanäle vorgesehen sind und/oder daß die weiteren Teilkanäle über zu öffnende Querschnitte zur Zuordnung vorgegebener Wirbelhaubenabschnitte vorgegeben sind.

4. Absaugvorrichtung nach einem der vorhergehenden Ansprüche, **dadurch gekennzeichnet, daß** eine Steuereinrichtung zur Steuerung einer gezielten Absaugung, insbesondere nur im Bereich einer Brandstelle vorgesehen ist und/oder daß eine insbesondere mit der Steuereinrichtung gekoppelte Branderkennungseinrichtung vorgesehen ist, und daß, vorzugsweise, zur Branderkennung die Temperaturmessung, die Messung von Wärmestrahlung und/oder Liniensysteme auf der Basis der Lasermeßtechnik vorgesehen sind.

5. Absaugvorrichtung nach einem der vorhergehenden Ansprüche, **dadurch gekennzeichnet, daß** der Absaugbetrieb und/oder Zuluftbetrieb derart einstellbar sind, daß an jeder Stelle des Tunnels (2) zumindest im wesentlichen gleiche Volumenströme ab- und/oder zugeführt werden.

6. Absaugvorrichtung nach einem der vorhergehenden Ansprüche, **dadurch gekennzeichnet, daß** eine Sprinklereinrichtung (6a) mit einer Mehrzahl von Sprinklerdüsen (6b) vorgesehen ist und/oder daß die Sprinklerdüsen (6b) fest an der unteren Kanalplatte (6) installiert sind und/oder daß über die Breite der unteren Kanalplatte (6) verteilt eine Mehrzahl von etwa quer zur Tunnellängsrichtung ausgerichteten Sprinklerdüsen (6b) vorgesehen sind.

7. Absaugvorrichtung nach einem der vorhergehenden Ansprüche, **dadurch gekennzeichnet, daß** wenigstens eine Eindüseinrichtung (29) zum Eindüsen eines Fluids in und/oder vor wenigstens eine Wirbelhaube (4, 5) vorgesehen ist, um einen Sprühnebel mit feinster Tropfenverteilung zu erzeugen.

8. Absaugvorrichtung nach einem der vorhergehenden Ansprüche, **dadurch gekennzeichnet, daß** eine Verschlußeinrichtung (12) zum Öffnen und Schließen des Absaugrohres (8) vorgesehen ist, wobei die Verschlußeinrichtung (12) wenigstens eine innerhalb des Absaugrohres (8) angeordnete Klappe (51) als Verschlußelement aufweist, und wobei im geschlossenen Zustand der Verschlußeinrichtung (12) der Stellwinkel zwischen der Klappe (51) und der Mittellängsachse (L) des Absaugrohres (8) kleiner oder größer als 90°, vorzugsweise kleiner 85° oder größer 95° ist.

9. Absaugvorrichtung nach Anspruch 8, **dadurch gekennzeichnet, daß** eine Mehrzahl von Absaugrohren (8) vorgesehen ist, daß in jedem Absaugrohr (8) eine Verschlußeinrichtung (12) vorgesehen ist und daß einer Mehrzahl von Klappen (51) Verbindungselemente zur gemeinsamen Betätigung zugeordnet sind, wobei gemeinsam zu betätigende Klappen (51) auf einer Welle (52) angeordnet sind.

10. Absaugvorrichtung nach Anspruch 8 oder 9, **dadurch gekennzeichnet, daß** die Querschnittsfläche der Klappe (51) eine von der Querschnittsfläche des Absaugrohres (8) abweichende Form aufweist, wobei die Querschnittsfläche der Klappe (51) die Querschnittsfläche des Absaugrohres (8) in Richtung einer Längsachse der Klappe (51) überlagert, daß vorzugsweise, die Klappe (51) einen von der Kreisfonn abweichenden Querschnitt, vorzugsweise einen elliptischen Querschnitt und das Absaugrohr (8) einen kreisförmigen Querschnitt aufweist, wobei die Länge der größeren Halbachse der Ellipse größer als der Innenradius des Absaugrohres (8) ist und die Länge der kleineren Halbachse der Ellipse dem Innenradius des Absaugrohres (8) entspricht und daß, vorzugsweise, die kleinere Halbachse der Ellipse in Richtung der Mittellängsachse der Welle (52) angeordnet ist, wobei, vorzugsweise, die kleinere Halbachse der Ellipse auf der Mittellängsachse der Welle (52) angeordnet ist.

11. Absaugvorrichtung nach einem der vorhergehenden Ansprüche, **dadurch gekennzeichnet, daß** im geschlossenen Zustand der Verschlußeinrichtung (12) wenigstens eine Randkante (53) der Klappe (51), vorzugsweise alle Randkanten (53) an die innere Rohrwand (54) angelegt ist bzw. sind, daß, vorzugsweise, im geschlossenen Zustand der Verschlußeinrichtung (12) der Anlageverbund zwischen der Randkante (53) der Klappe (51) und der inneren Rohrwand (54) im wesentlichen selbstdichtend ist und daß, vorzugsweise, die innere Rohrwand (54) im Bereich der anliegenden Klappe (51) ausgefluchtet ist.

12. Absaugvorrichtung nach einem der vorhergehenden Ansprüche, **dadurch gekennzeichnet, daß** die Klappe (51) vorzugsweise um ihre Mittellängsachse drehbar auf einer Welle (52) in dem Absaugrohr (8) angeordnet oder schwenkbar an dem Absaugrohr (8) angelenkt ist, daß, vorzugsweise, die Welle (52) in dem Absaugrohr (8) mit geringem Spiel spielbehaftet gelagert ist und daß, vorzugsweise, der Stellwinkel der Klappe (51) in Abhängigkeit von der Anordnung der Klappe (51) im Absaugrohr (8) und/oder von der Länge des Absaugrohres (8) und/oder von dem Strömungsprofil vor und/oder hinter der Klappe (51) einstellbar ist.

13. Absaugvorrichtung nach einem der vorhergehenden Ansprüche, **dadurch gekennzeichnet, daß** die Verschlußeinrichtung (12) und/oder die Klappe (51) und/oder das Absaugrohr (8) und/oder die Lagerelemente aus einem hitzebeständigen Material hergestellt sind.

14. Absaugvorrichtung nach einem der vorhergehenden Ansprüche, **dadurch gekennzeichnet, daß** die Verschlußeinrichtung (12) automatisch und/oder manuell betätigbar ist und/oder daß eine Steuereinrichtung zur Steuerung der Verschlußeinrichtung (12) und/oder der Klappe (51) vorgesehen ist und/oder daß der Verschlußeinrichtung (12) wenigstens ein Öffnungsantrieb zugeordnet ist und daß, vorzugsweise, als Öffnungsantrieb pneumatisch federvorgespannte Schubzylinder, thermisch auslösende Fallgewichte, selbsttätiges Öffnen nach Freigabe durch Schwerkraft und/oder direkte Federvorspannung der Klappe (51) vorgesehen sind.

## Claims

1. A suction-extractor arrangement (1) for a tunnel (2), in particular a car tunnel, with at least one duct (3) having an upper boundary and a lower boundary and with two turbulence hoods (4, 5), **characterised in that** the turbulence hoods (4, 5) are arranged between the upper boundary and the lower boundary, that the duct (3) is bounded at the sides by a turbulence hood (4, 5) in each case and that a plurality of extraction pipes (8) projects from the turbulence hood (4, 5) into the duct (3), whereby each of the two side walls of the duct (3) is formed from at least one area of the enclosure of, in each case, one of the two turbulence hoods (4, 5) and whereby extraction by suction takes place via the duct (3).

2. The suction-extractor arrangement according to claim 1, **characterised in that** the lower boundary is formed by a lower duct plate (6), which is preferably designed in one piece with the turbulence hoods (4, 5) and/or the upper boundary is formed by an upper duct plate (7) at least essentially matched especially to the shape of the tunnel (2) at the assembly point, said upper duct plate preferably being designed in one piece with the turbulence hoods (4, 5) and/or that the turbulence hoods (4, 5), the lower duct plate (6) and the upper duct plate (7) form a pre-assembled modular construction unit.

3. The suction-extractor arrangement according to claim 1 or 2, **characterised in that** the duct (3) has a preferably central partition wall (9) for dividing the duct (3) into two part-ducts (10, 11) and/or that each part-duct (10, 11) is assigned to a turbulence hood (4, 5) and/or that one part-duct (10, 11) is provided for the admission of supply air and the other part-duct (10, 11) is provided for the carrying-away of outgoing air and/or that a plurality of other part-ducts are provided in the duct (3) and/or that the further part-ducts are specified, by means of cross-sections to be opened, for the assignment of given turbulence hood sections.

4. The suction-extractor arrangement according to any one of the preceding claims, **characterised in that** a control device is provided for controlling a targeted extraction by suction, in particular only at the location of a fire, and/or that a fire detection device coupled in particular to the control device is provided, and that, preferably, the temperature measurement, the measurement of thermal radiation and/or lens systems based on laser measuring technology are provided for the fire detection.

5. The suction-extractor arrangement according to any one of the preceding claims, **characterised in that** the suction-extractor operation and/or supply-air operation can be adjusted in such a way that at least essentially equal volume flows are carried away and/or supplied at each point of the tunnel (2).

6. The suction-extractor arrangement according to any one of the preceding claims, **characterised in that** a sprinkler arrangement (6a) with a plurality of sprinkler nozzles (6b) is provided and/or that the sprinkler nozzles (6b) are installed fixed to the lower duct plate (6) and/or that a plurality of sprinkler nozzles (6b) orientated roughly at right angles to the tunnel longitudinal direction are provided distributed over the width of the lower duct plate (6).

7. The suction-extractor arrangement according to any one of the preceding claims, **characterised in that** at least one jetting-in device (29) is provided for jetting in a fluid into and/or in front of at least one turbulence hood (4, 5), in order to produce a spray with extremely fine droplet distribution.

8. The suction-extractor arrangement according to any one of the preceding claims, **characterised in that** a closure device (12) is provided for opening and closing the extraction pipe (8), whereby the closure device (12) has at least one flap (51) as a closure element arranged inside the extraction pipe (8), and whereby, in the closed state of the closure device (12), the adjustment angle between the flap (51) and the central longitudinal axis (L) of the extraction pipe (8) is less than or greater than 90°, preferably less than 85° or greater than 95°.

9. The suction-extractor arrangement according to claim 8, **characterised in that** a plurality of extraction pipes (8) is provided, that a closure device (12) is provided in each extraction pipe (8) and that connection elements are assigned to a plurality of flaps (51) for common actuation, whereby flaps (51) to be actuated in common are arranged on a shaft (52).

10. The suction-extractor arrangement according to claim 8 or 9, **characterised in that** the cross-sectional area of the flap (51) has a shape diverging from the cross-sectional area of the extraction pipe (8), whereby the cross-sectional area of the flap (51) overlies the cross-sectional area of the extraction pipe (8) in the direction of a longitudinal axis of the flap (51), that preferably, the flap (51) has a cross-section diverging from circularity, preferably an elliptical cross-section, and the extraction pipe (8) has a circular cross-section, whereby the length of the larger semiaxis of the ellipse is greater than the internal radius of the extraction pipe (8) and the length of the smaller semiaxis of the ellipse corresponds to the internal radius of the extraction pipe (8) and that, preferably, the smaller semiaxis of the ellipse is arranged in the direction of the central longitudinal axis of the shaft (52), whereby, preferably, the smaller semiaxis of the ellipse is arranged on the central longitudinal axis of the shaft (52).

11. The suction-extractor arrangement according to any one of the preceding claims, **characterised in that**, in the closed state of the closure device (12), at least one rim edge (53) of the flap (51), preferably all the rim edges (53), is or are placed against the internal pipe wall (54), that, preferably, in the closed state of the closure device (12), the contact join between the rim edge (53) of the flap (51) and the internal pipe wall (54) is essentially self-sealing and that, preferably, the internal pipe wall (54) is made flush in the area of the adjacent flap (51).

12. The suction-extractor arrangement according to any one of the preceding claims, **characterised in that** the flap (51) is preferably arranged in a rotary manner about its central longitudinal axis on a shaft (52) in the extraction pipe (8) or is coupled in a swivelling manner to the extraction pipe (8), that, preferably, the shaft (52) is mounted subject to play in the extraction pipe (8) with little play and that, preferably, the adjustment angle of the flap (51) can be adjusted in dependence on the arrangement of the flap (51) in the extraction pipe (8) and/or on the length of the extraction pipe (8) and/or on the flow profile in front of and/or behind the flap (51).

13. The suction-extractor arrangement according to any one of the preceding claims, **characterised in that** the closure device (12) and/or the flap (51) and/or the extraction pipe (8) and/or the bearing elements are produced from a heat-resistant material.

14. The suction-extractor arrangement according to any one of the preceding claims, **characterised in that** the closure device (12) can be actuated automatically and/or manually and/or that a control device is provided for controlling the closure device (12) and/or the flap (51) and/or that at least one opening drive is assigned to the closure device (12) and that, preferably, pneumatically spring-pretensioned push-action cylinders, thermally triggering drop weights, automatic opening after release by gravity and/or direct spring-pretensioning of the flap (51) are provided us as an opening drive.

## Revendications

1. Dispositif d'aspiration (1) pour un tunnel (2), notamment un tunnel pour les automobiles, avec au moins un canal (3) présentant une délimitation supérieure et une délimitation inférieure et avec deux hottes à turbulences (4, 5), **caractérisé en ce que** lés hottes à turbulences (4, 5) sont disposées entre la délimitation supérieure et la délimitation inférieure, **en ce que** le canal (3) est délimité de chaque côté par une hotte à turbulences (4, 5) et **en ce qu'**une pluralité de tuyaux d'aspiration (8) dépassent de la hotte à turbulences (4, 5) dans le canal (3), chacune des deux parois latérales du canal (3) étant formée respectivement par au moins une zone du corps de l'une des deux hottes à turbulences (4, 5), et l'aspiration s'effectuant par le biais du canal (3).

2. Dispositif d'aspiration selon la revendication 1, **caractérisé en ce que** la délimitation inférieure est formée par une plaque de canal inférieure (6) formée de préférence d'un seul tenant avec les hottes à turbulences (4, 5) et/ou la délimitation supérieure est formée par une plaque de canal supérieure (7) adaptée notamment, au moins pour l'essentiel, à la forme du tunnel (2) au niveau de sa fixation et formée de préférence d'un seul tenant avec les hottes à turbulences (4, 5), et/ou **en ce que** les hottes à turbulences (4, 5), la plaque de canal inférieure (6) et la plaque de canal supérieure (7) constituent une unité modulaire pré-montée.

3. Dispositif d'aspiration selon la revendication 1 ou 2, **caractérisé en ce que** le canal (3) possède une cloison de séparation (9) de préférence centrale pour diviser le canal (3) en deux canaux partiels (10, 11) et **en ce que** chaque canal partiel (10, 11) est affecté à une hotte à turbulences (4, 5) et/ou **en ce qu'**un canal partiel (10, 11) est prévu pour l'amenée d'air frais et que l'autre canal partiel (10, 11) est prévu pour l'évacuation de l'air vicié, et /ou **en ce que** une pluralité d'autres canaux partiels sont prévus dans le canal (3) et/ou **en ce que** les autres canaux partiels sont prévus pour l'affectation de sections prescrites des hottes à turbulences par le biais de sections à ouvrir.

4. Dispositif d'aspiration selon l'une des revendications précédentes, **caractérisé en ce qu'**une installation de commande est prévue pour la commande d'une aspiration ciblée, notamment uniquement dans la zone du lieu d'un incendie et/ou **en ce qu'**un dispositif de détection d'incendie couplé notamment avec l'installation de commande est prévu, et **en ce que** la mesure de la température, la mesure du rayonnement thermique et/ou des systèmes de lignes sur la base de la technique de mesure laser sont prévus de préférence pour la détection d'incendies.

5. Dispositif d'aspiration selon l'une des revendications précédentes, **caractérisé en ce que** le fonctionnement de l'aspiration et/ou de l'amenée d'air frais peut être réglé de telle sorte que des flux volumiques au moins sensiblement égaux sont amenés et évacués en chaque point du tunnel (2).

6. Dispositif d'aspiration selon l'une des revendications précédentes, **caractérisé en ce qu'**une installation d'extinction à têtes automatiques (6a) avec une pluralité de têtes automatiques (6b) est prévue et/ou **en ce que** les têtes automatiques (6b) sont installées de manière fixe sur la plaque de canal inférieure (6) et/ou **en ce qu'**une pluralité de têtes automatiques (6b) sont prévues sur la largeur de la plaque de canal inférieure (6), alignées de manière sensiblement transversale à la direction longitudinale du tunnel.

7. Dispositif d'aspiration selon l'une des revendications précédentes, **caractérisé en ce qu'**au moins une installation de buses d'injection (29) est prévue pour l'injection d'un fluide dans et/ou avant au moins une hotte à turbulences (4, 5), afin de générer un brouillard avec la répartition de gouttelettes la plus fine possible.

8. Dispositif d'aspiration selon l'une des revendications précédentes, **caractérisé en ce qu'**un dispositif de fermeture (12) est prévu pour l'ouverture et la fermeture du tuyau d'aspiration (8), le dispositif de fermeture (12) comportant au moins un volet (51) disposé dans le tuyau d'aspiration (8) et faisant office d'élément de fermeture, et, le dispositif de fermeture (12) étant fermé, l'angle de positionnement entre le volet (51) et l'axe de centre longitudinal (L) du tuyau d'aspiration (8) étant inférieur ou supérieur à 90°, de préférence inférieur à 85° ou supérieur à 95°.

9. Dispositif d'aspiration selon la revendication 8, **caractérisé en ce qu'**une pluralité de tuyaux d'aspiration (8) est prévue, **en ce qu'**un dispositif de fermeture (12) est prévu dans chaque tuyau d'aspiration (8), et **en ce que** des éléments de liaison sont affectés à une pluralité de volets (51) pour une commande commune, des volets (51) à commander ensemble étant disposés sur un arbre (52).

10. Dispositif d'aspiration selon la revendication 8 ou 9, **caractérisé en ce que** la surface de la section du volet (51) présente une forme qui dévie de celle de la surface de la section du tuyau d'aspiration (8), la surface de la section du volet (51) excédant la surface de la section du tuyau d'aspiration (8) dans la direction d'un axe longitudinal du volet (51), **en ce que**, de préférence, le volet (51) présente une section qui dévie de la forme circulaire, de préférence une section elliptique, et le tuyau d'aspiration (8) présentant une section circulaire, la longueur du grand rayon de l'ellipse étant supérieure au rayon intérieur du tuyau d'aspiration (8) et la longueur du petit rayon de l'ellipse correspondant au rayon intérieur du tuyau d'aspiration (8) et **en ce que**, de préférence, le petit rayon de l'ellipse est disposé dans la direction de l'axe de centre longitudinal de l'arbre (52), le petit rayon de l'ellipse étant de préférence disposé sur l'axe de centre longitudinal de l'arbre (52).

11. Dispositif d'aspiration selon l'une des revendications précédentes, **caractérisé en ce que**, le dispositif de fermeture (12) étant fermé, au moins une arête (53) du bord du volet (51), de préférence toutes les arêtes (53), sont en appui sur la paroi intérieure (54) du tuyau, **en ce que**, de préférence, le dispositif de fermeture (12) étant fermé, la fermeture entre l'arête (53) du bord du volet (51) et la paroi intérieure (54) du tuyau est sensiblement auto-étanchéifiante et **en ce que** la paroi intérieure (54) du tuyau est de préférence alignée dans la zone d'appui du volet (51).

12. Dispositif d'aspiration selon l'une des revendications précédentes, **caractérisé en ce que** le volet (51) est disposé de préférence de manière pivotante sur un arbre (52) autour de son axe de centre longitudinal dans le tuyau d'aspiration (8) ou est articulé de manière pivotante sur le tuyau d'aspiration (8), **en ce que**, de préférence, l'arbre (52) est monté avec un jeu réduit sur des paliers dans le tuyau d'aspiration (8), et **en ce que**, de préférence, l'angle de position du volet (51) est réglable, en fonction de la disposition du volet (51) dans le tuyau d'aspiration (8) et/ou de la longueur du tuyau d'aspiration (8) et/ou du profil d'écoulement avant et/ou après le volet (51).

13. Dispositif d'aspiration selon l'une des revendications précédentes, **caractérisé en ce que** le dispositif de fermeture (12) et/ou le volet (51) et/ou le tuyau d'aspiration (8) et/ou les éléments des paliers sont réalisés en une matière résistant à la chaleur.

14. Dispositif d'aspiration selon l'une des revendications précédentes, **caractérisé en ce que** le dispositif de fermeture (12) peut être actionné automatiquement et/ou manuellement et **en ce qu'**une installation de commande pour la commande du dispositif de fermeture (12) et/ou du volet (51) est prévue, et/ou **en ce que** le dispositif de fermeture (12) est muni d'au moins un entraînement d'ouverture et **en ce que**, de préférence, des vérins de poussée pneumatiques tenus sous tension par des ressorts, des contrepoids à déclenchement thermique, une ouverture autonome par la gravité après déblocage et/ou une mise sous tension directe du volet (51) par ressort sont prévus pour l'entraînement de l'ouverture.
